# FASCICULE DE BREVET EUROPEEN

(11) **EP 0 893 577 B1**
(45) Date de publication et mention de la délivrance du brevet: **27.08.2003**
(21) Numéro de dépôt: 98401872.1
(22) Date de dépôt: 23.07.1998
(51) Int. Cl.: F01D 25/12

(54) **Dispositif de refroidissement d'un anneau de turbomachine**
Kühlvorrichtung für einen Abdeckring in einer Turbomaschine
Cooling device for a turbomachine shroud

(30) Priorité: 24.07.1997 FR 9709399
(43) Date de publication de la demande: 27.01.1999
(73) Titulaire: Snecma Moteurs, 75015 Paris (FR)
(72) Inventeur: Marey, Daniel Jean, 91450 Soisy sur Suine (FR)

(56) Documents cités:
- EP-A- 0 515 130
- FR-A- 2 407 343
- US-A- 5 048 288

## Description

Le sujet de l'invention est un dispositif de ventilation d'un anneau de turbomachine.

De tels systèmes ont été déjà largement employés pour refroidir certaines parties de turbomachines soumises à des échauffements très importants, et notamment les anneaux statoriques des turbines à haute pression, où la température peut atteindre 1500°C environ. Du gaz de ventilation sous pression est soustrait d'une autre partie, plus fraîche, de la machine, et s'écoule dans un conduit qui aboutit à une chambre située derrière l'anneau à refroidir. Le gaz vient donc lécher l'anneau et évacue sa chaleur avant de quitter la chambre par des orifices de sortie ménagés à travers l'anneau ou des parties avoisinantes de la machine pour rejoindre la veine d'écoulement des gaz ou passer au refroidissement d'un autre anneau.

Le problème auquel on s'efforce de remédier ici est la perte de rendement de la machine que la soustraction du débit de ventilation induit : on cherche à limiter ce débit au minimum nécessaire à une bonne ventilation. La solution retenue consiste à disposer dans la chambre derrière l'anneau, et dans laquelle le conduit d'alimentation en gaz débouche, un distributeur annulaire comprenant une paroi percée d'orifices ainsi qu'un couvercle placé entre la paroi et le conduit et percé d'autres orifices, destinés à restreindre l'écoulement du gaz ; ces orifices de couvercles sont moins nombreux et ont une section totale plus petite que les orifices de la paroi.

Le couvercle et la paroi coupent successivement la chambre, ce qui oblige le gaz de ventilation à les traverser successivement avant d'atteindre l'anneau à refroidir. La paroi foraminée a pour but essentiel de répartir convenablement le gaz de ventilation sur les différentes parties de l'anneau. On en trouve de nombreux exemples dans l'art antérieur, parmi lesquels on peut citer le brevet américain 5 273 396 et le brevet français 2 416 345, qui présentent en plus l'intérêt de comporter un couvercle ressemblant à celui de l'invention. Toutefois, le couvercle du premier brevet cité est simplement destiné à la fixation de la paroi sur la surface de la chambre et consiste en un ensemble de bordures latérales entourant des évidements sous lesquels la paroi foraminée s'étend, et il est évident que ces évidements n'ont aucun effet de restriction du débit de gaz de ventilation. Le couvercle du second brevet antérieur est au contraire continu et a pour seul but de réduire le volume de la chambre d'écoulement du gaz ; l'entrée du gaz est produite par des orifices latéraux percés à travers l'anneau. Il s'agit d'une conception différente où les perçages n'ont pas non plus pour but de restreindre l'écoulement du gaz.

La nature de l'invention, sa constitution générale et les avantages particuliers à certaines de ses réalisations seront maintenant décrits plus concrètement à l'aide des figures suivantes :
- la figure 1 est une représentation d'un anneau de turbine équipé de l'invention,
- et la figure 2 illustre une autre réalisation de 1' invention.

Un stator 1 de turbomachine est équipé d'entretoises 2 (dont une seule est représentée) destinées à soutenir autant d'anneaux 3 qui contribuent à délimiter la veine d'écoulement des gaz de la machine devant des étages circulaires d'aubes mobiles de rotor 4. Le sujet de l'invention est un boîtier 5 annulaire composé d'un couvercle 6 et d'une paroi 7. Le boîtier 5 est logé dans une chambre 8 délimitée par l'entretoise 2 et l'anneau 3, et il la coupe entre celui-ci et le débouché 9 d'un circuit d'alimentation en gaz relativement frais originaire du fond de la chambre de combustion ; le reste du circuit d'alimentation n'est pas représenté car il n'est pas original, mais on pourra se reporter au brevet français 2 416 345 cité plus haut pour plus de détail. L'intégrité du boîtier 5 est assurée en pourvoyant le couvercle 6 et la paroi 7 de bords latéraux 10 et 11 circulaires et de même diamètre qui sont unis par paires par des soudures, des rivets ou d'autres moyens ; les bords latéraux 11 de la paroi 7 sont par ailleurs fixés à l'entretoise 2.

La paroi 7 est foraminée, c'est-à-dire percée de nombreux orifices 12, ici sensiblement plus longs que larges grâce à leur finesse et à une épaisseur assez importante de la paroi 7. Le couvercle 6 est percé par d'autres orifices 13, moins nombreux que ceux 12 de la paroi 7 mais dont la section d'ouverture est également assez réduite. Ils sont établis au sommet de saillies 14 obtenues en repoussant la matière du couvercle 6 vers l'extérieur du boîtier 5 et dont la forme est plus ou moins conique pour que les orifices 13 communiquent avec l'intérieur du boîtier 5 par des pavillons 15 s'ouvrant vers la paroi 7.

Le gaz entrant dans la chambre 8 s'accumule devant le boîtier 5 et traverse les orifices 13 puis 12 pour venir lécher l'anneau 3 avant d'être évacué dans la veine d'écoulement des gaz en traversant des orifices 16 percés à travers l'anneau 3. La constitution des orifices 13 calibrés avec précision permet de restreindre le débit -de gaz qui les traverse sans réduire excessivement la charge de l'écoulement grâce à la forme évasée des pavillons 15. Les saillies 14 peuvent cependant être orientées pour favoriser la direction moyenne de l'écoulement des gaz dans le boîtier 5 vers une région ou l'autre de la paroi 7. L'écoulement du gaz se répartit donc convenablement dans le boîtier 5 et s'en écoule par les orifices 12, qui le distribuent en le dirigeant avec précision et avec la répartition spatiale souhaitée vers les différentes portions de l'anneau 3. La densité et la direction des orifices 12 peuvent donc varier sur la paroi 7. Une telle construction de la paroi n'est cependant pas indispensable, et on peut préférer celle de la figure 2, plus simple et légère, où la paroi 7 épaisse est remplacée par une paroi 7' aussi mince que le couvercle 6. Tout le reste de la description est valable, si ce n'est que les orifices 12', qui peuvent avoir d'ailleurs la même répartition que les orifices 12, sont beaucoup plus courts et n'exercent donc pas d'effet directionnel sensible sur l'écoulement des gaz. La seule possibilité de réglage offerte avec cette construction est donc la répartition du refroidissement au moyen de la densité variable des orifices 12'.

La restriction du débit de gaz de ventilation est obtenue à condition que la section totale des orifices 13 du couvercle 6 soit plus petite que celle des orifices 12 de la paroi 7, dont on ne peut réduire excessivement le nombre sous peine de produire des irrégularités de refroidissement de l'anneau 3. On voit que le débit de gaz peut être réduit même si les orifices 12 de la paroi 7 sont nombreux.

Enfin, la conception de l'invention est certainement applicable à d'autres parties de la machine que les anneaux de turbine à haute pression, et elle peut aussi être employée avec des gaz chargés d'échauffer la structure sur laquelle ils sont soufflés.

## Revendications

1. Dispositif de ventilation d'un anneau (3) de turbomachine comprenant un circuit d'alimentation (9) en gaz de ventilation originaire d'une autre portion de la turbomachine débouchant dans une chambre (8) derrière l'anneau (3), la chambre (8) étant coupée par un distributeur annulaire comprenant une paroi (7) percée d'orifices (12) entre l'anneau (3) et le circuit (9), le distributeur étant en forme de boîtier (5) et comprenant un couvercle (6) placé entre la paroi (7) et le circuit (9) et percé d'orifices (13) de restriction d'écoulement du gaz, les orifices (13) du couvercle étant moins nombreux, ayant une section totale plus petite que les orifices (12) de la paroi et étant disposés sur des saillies (14) obtenues en repoussant la matière du couvercle (6) vers l'extérieur du boîtier (5) et forment des pavillons (15) s'ouvrant vers la paroi.

2. Dispositif de ventilation selon la revendication 1, **caractérisé en ce que** la paroi (7) possède une épaisseur sensiblement plus grande que le couvercle (6) et les orifices (12) de la paroi sont plus longs que larges.

3. Dispositif de ventilation selon l'une quelconque des revendications 1 ou 2, **caractérisé en ce que** le couvercle et la paroi sont unis par des paires de bords latéraux (10, 11) circulaires de même diamètre.

## Patentansprüche

1. Kühlvorrichtung für einen Turbomaschinenring (3) mit einem Speisekreis (9) für die Zufuhr von aus einem anderen Teil der Turbomaschine stammendem Kühlgas, der in einer Kammer (8) hinter dem Ring (3) mündet, wobei diese Kammer (8) zwischen dem Ring (3) und dem Kreis (9) von einem ringförmigen Verteiler geteilt wird, der eine von Öffnungen (12) durchbrochene Wand (7) äufweist, wobei der Verteiler die Form eines Gehäuses (5) hat und einen Deckel (6) besitzt, der zwischen der Wand (7) und dem Kreis (9) angeordnet und von Öffnungen (13) zur Begrenzung der Gasströmung durchbrochen ist, wobei die Öffnungen (13) des Deckels weniger zahlreich sind und einen kleineren Gesamtquerschnitt haben als die Öffnungen (12) der Wand und auf Vorsprüngen (14) angeordnet sind, die durch Austreiben des Materials des Deckels (16) zum Außenraum des Gehäuses (5) erzeugt werden und Trichter (15) bilden, die sich zu der Wand hin öffnen.

2. Kühlvorrichtung nach Anspruch 1, **dadurch gekennzeichnet, daß** die Wand (7) eine deutlich größere Dicke hat als der Deckel (6) und daß die Öffnungen (12) der Wand mehr lang als breit sind.

3. Kühlvorrichtung nach einem der Ansprüche 1 oder 2, **dadurch gekennzeichnet, daß** der Deckel und die Wand durch Paare von kreisförmigen Einfassungen (10, 11) gleichen Durchmessers miteinander verbunden sind.

## Claims

1. Ventilation device for ventilating a turbomachine shroud (3), comprising a feed circuit (9) for ventilation gas originating from another portion of the turbomachine opening into a chamber (8) behind the shroud (3), the chamber (8) being intersected by a nozzle diaphragm comprising a wall (7) pierced with orifices (12) between the shroud (3) and the circuit (9), the diaphragm being in the form of a casing (5) and comprising a cover (6) placed between the wall (7) and the circuit (9) and pierced with gas flow restricting orifices (13), the orifices (13) in the cover being less numerous, having a total crosssectional area smaller than the orifices (12) in the wall and being arranged on projections (14) obtained by pushing the material of the cover (6) towards the outside of the casing (5) and forming bell mouths (15) opening towards the wall.

2. Ventilation device according to Claim 1, **characterized in that** the wall (7) is significantly thicker than the cover (6) and the orifices (12) in the wall are longer than they are wide.

3. Ventilation device according to either one of Claims 1 and 2, **characterized in that** the cover and the wall are connected by pairs of circular lateral edges (10, 11) of the same diameter.
